# FASCICULE DE BREVET EUROPEEN

(11) **EP 1 024 094 B1**
(45) Date de publication et mention de la délivrance du brevet: **18.08.2004**
(21) Numéro de dépôt: 00400197.0
(22) Date de dépôt: 26.01.2000
(51) Int. Cl.: B65D 83/20

(54) **Tête de distribution à verrouillage**
Verschliessbarer Zapfkopf
Locking dispenser head

(30) Priorité: 29.01.1999 FR 9901000
(43) Date de publication de la demande: 02.08.2000
(73) Titulaire: Seaquist Perfect Dispensing SAS, 78430 Louveciennes (FR)
(72) Inventeur: Brunet, Christophe, 78230 Le Pecq (FR); Prince, Yann, 78830 Bonnelles (FR)
(74) Mandataire: CAPRI

(56) Documents cités:
- US-A- 3 474 939
- US-A- 5 027 982
- US-A- 5 388 730
- US-A- 5 649 645
- US-A- 5 772 080

## Description

La présente invention concerne une tête de distribution destinée à être montée sur la tige d'actionnement d'un organe de distribution, tel qu'une pompe ou une valve. Ce type particulier de tête comprend un corps fixe destiné à être monté par vissage ou encliquetage sur un récipient contenant le produit fluide à distribuer par la valve ou la pompe. La tête comprend en outre un poussoir pourvu d'un logement de réception pour la tige d'actionnement de l'organe de distribution et d'un orifice de distribution, parfois pourvu d'un gicleur, communiquant avec ledit logement de réception par un conduit interne. En outre, une cloche est montée sur le poussoir, la cloche présentant un trou de passage pour l'orifice de distribution. Pour l'actionnement de la tête, on appuie à l'aide d'un ou de plusieurs doigt(s) sur la cloche qui est en appui sur le poussoir. Cette tête de distribution est donc constituée de trois pièces essentielles, si on exclut le gicleur, à savoir un corps fixe, un poussoir et une cloche coiffant le poussoir et partiellement le corps fixe.

Il existe dans l'art antérieur différents types de têtes de distribution. Par exemple, il existe notamment un type de tête de distribution dans lequel le poussoir est relié au corps fixe par un pont de matière qui remplit une fonction de charnière. Le poussoir peut donc pivoter par rapport au corps fixe autour de cette charnière. Le corps fixe et le poussoir reliés sont en outre surmontés d'une cloche sur laquelle on appuie pour déplacer le poussoir axialement par pivotement autour de la charnière. Une telle tête est notamment décrite dans le document US-5 027 982 ou encore dans le document US-5 649 645.

Ce type de tête de distribution présente cependant un inconvénient lié au fait que la course du poussoir est très limitée en raison de sa liaison avec le corps fixe. En effet, puisque le poussoir doit pivoter autour de la charnière, son domaine de déplacement axial est fortement limité, en pratique à 1 ou 2 mm. Ce genre de tête de distribution convient certes à l'actionnement d'une valve, mais est totalement inapproprié pour l'actionnement d'une pompe dont la course d'actionnement est largement plus grande, à savoir de l'ordre de 5 à 6 mm.

Un autre but de la présente invention est lié à la sécurité d'actionnement du distributeur équipé d'une telle tête de distribution. En effet, il est préférable, sinon nécessaire, d'empêcher tout actionnement involontaire du distributeur, notamment lorsqu'il est rangé par exemple dans un sac à main. La présente invention a donc également pour objet d'assurer un verrouillage de la tête de distribution.

Un autre but de la présente invention est de limiter le nombre de pièces à mouler, ce qui a un effet sur le coût de fabrication.

Pour ce faire, la présente invention propose une tête de distribution telle que définie dans la revendication 1. Avantageusement, le corps et le poussoir sont moulés d'une seule pièce en étant reliés par des ponts de matière destinés à être cassés de manière à séparer le corps du poussoir. Selon une caractéristique intéressante, une cloche est montée rotative sur le poussoir entre au moins une position de verrouillage dans laquelle la cloche empêche tout déplacement axial du poussoir par rapport au corps et une position de distribution dans laquelle le poussoir peut être déplacé axialement par rapport au corps. Ainsi, la tête de distribution n'est constituée que de deux éléments (hormis le gicleur), à savoir une pièce formant le corps et le poussoir et une autre pièce constituée par la cloche. A la sortie du moule, le poussoir est connecté au corps par les ponts de matière cassants, et ce n'est qu'au montage de la cloche sur le poussoir que ces ponts sont brisés de sorte que le poussoir est complètement séparé du corps et présente donc un degré de liberté en déplacement axial qui n'est pas limité comme c'est le cas de la tête de distribution de l'art antérieur où le poussoir reste relié au corps fixe. Avantageusement, la rupture des ponts de matière s'effectue en utilisant la cloche qui est d'abord encliquetée de manière rotative sur le poussoir encore relié au corps, ce n'est que dans un deuxième temps qu'une force suffisante est appliquée sur la cloche pour rompre les ponts de matière, de sorte que le poussoir reste relié à la cloche tout en pouvant tourner par rapport à elle, alors que le poussoir est totalement séparé du corps.

Le verrouillage de la tête de distribution s'opère ainsi en tournant la cloche sur le poussoir qui reste fixe en rotation par rapport au corps fixe. Avantageusement, la cloche masque l'orifice de distribution en position de verrouillage. L'utilisateur peut ainsi directement savoir si le distributeur est en position verrouillée ou en position déverrouillée simplement en regardant si l'orifice de distribution est visible à travers la cloche.

En variante, des liaisons de matière déformables permettant un déplacement axial translatif du poussoir par rapport au corps sont prévues à la place des ponts de matière cassables.

En outre, le corps comprend des moyens de guidage axial pour empêcher le poussoir de tourner par rapport au corps tout en lui permettant un déplacement axial translatif. Ainsi, le poussoir peut se déplacer axialement par rapport au corps et la cloche peut tourner sur le poussoir, de sorte que la cloche peut tourner par rapport au corps fixe et peut en outre se déplacer axialement par rapport à ce même corps en position déverrouillée de distribution.

Selon une forme de réalisation, la cloche est encliquetée sur le poussoir tout en pouvant tourner par rapport à lui. L'encliquetage de la cloche sur le poussoir doit donc être suffisamment résistant pour empêcher une séparation aisée de ces deux pièces, et doit en même temps être suffisamment lâche pour permettre une rotation de la cloche sur le poussoir. Selon une version particulièrement esthétique, la cloche peut comprendre un trou au niveau de la surface d'appui à travers lequel le poussoir est visible.

L'invention définit également un procédé de fabrication ayant des étapes telles que définies dans la revendication 9. La revendication 10 dépendante donne un mode opératoire avantageux.

L'invention sera maintenant plus amplement décrite en référence aux dessins joints donnant à titre d'exemple non limitatif un mode de réalisation de la présente invention.

Sur les dessins :
- les figures 1 et 2 sont des vues en perspective partiellement découpées pour montrer l'intérieur de la tête, respectivement en position déverrouillée et verrouillée,
- la figure 3 est une vue en perspective de la pièce unique constituée du corps et du poussoir reliés ensemble,
- la figure 4 est une vue en coupe transversale de derrière de la pièce représentée sur la figure 3,
- la figure 5 est une élévation de devant de la pièce représentée sur la figure 2,
- la figure 6 est une vue partiellement en élévation, partiellement en coupe de la cloche à monter sur la pièce de la figure 5,
- la figure 7 est une vue en coupe transversale de profil de la pièce représentée sur la figure 3,
- la figure 8 est une vue en coupe transversale de profil de la cloche à monter sur la pièce de la figure 7,
- la figure 9 est une vue de dessus de la pièce de la figure 3,
- la figure 10 est une vue de dessous montrant l'intérieur de la cloche à monter sur la pièce de la figure 9, et
- les figures 11a à 11c et 12a à 12c sont des représentations, respectivement en coupe et en élévation, servant à illustrer les différentes opérations de montage d'une tête de distribution selon l'invention.

La tête de distribution utilisée pour illustrer la présente invention comprend trois éléments constitutifs essentiels, à savoir un corps fixe 1, un poussoir 2 et une cloche 3.

De façon générale, le poussoir 2 est déplaçable axialement par rapport au corps fixe 1 et la cloche 3 est montée sur le poussoir 2 de manière rotative. Par conséquent, la cloche 3 peut tourner par rapport au corps 1 et se déplacer axialement ensemble avec le poussoir 2 lorsque la cloche 3 est dans une position particulière dite déverrouillée. Les trois éléments 1, 2 et 3 sont donc totalement séparés les uns des autres, en ce sens qu'ils ne sont reliés par aucune liaison continue de matière. En effet, le poussoir est totalement indépendant du corps fixe 1, alors que la cloche 3 est encliquetée à la fois sur le poussoir 2 et sur le corps fixe 1. La cloche 3 fait donc fonction d'organe de liaison entre le poussoir 2 et le corps fixe 1.

Nous allons maintenant décrire dans leur structure ces trois éléments constitutifs ainsi que leurs interactions mutuelles.

Le corps 1 présente une forme généralement cylindrique avec un intérieur creux. Le corps 1 comprend une embase de fixation 11 qui permet la fixation du corps 1 sur le réservoir contenant le produit fluide à distribuer au moyen d'une valve ou d'une pompe (non représentée). Dans l'exemple utilisé, l'embase de fixation 11 est une embase d'encliquetage définissant intérieurement un cordon d'encliquetage apte à coopérer avec un rebord d'encliquetage formé par le réservoir. On peut également envisager d'autres techniques de fixation pour monter le corps fixe sur un réservoir. Par exemple, l'embase d'encliquetage 11 pourra définir intérieurement des filets permettant de le visser sur un réservoir. Au-dessus de l'embase de fixation 11, le corps fixe 1 définit une tourette 10 de section cylindrique dans laquelle est ménagée une échancrure 12 dont la fonction sera donnée ci-après. A son extrémité supérieure, la tourette 10 définit un rebord rentrant 17 qui s'étend sur la quasi-totalité de la périphérie de la tourette. Ce rebord rentrant 17 est interrompu en plusieurs points, notamment au niveau de l'échancrure 12 mais également de chaque côté de l'échancrure 12 où la tourette 10 définit un créneau qui s'étend sur un segment de périphérie de la tourette en faisant saillie par rapport au rebord rentrant 17. Par conséquent, l'ouverture 12 est bordée de chaque côté par un créneau saillant qui a pour effet d'augmenter la hauteur de l'échancrure 12 par rapport au rebord rentrant 17. A leurs extrémités supérieures, les deux créneaux définissent une surface 13 qui s'étend dans un plan parallèle à celui du rebord rentrant 17. En outre, chaque créneau forme un décrochement qui définit une surface de butée verticale 14 qui relie la surface 13 au rebord rentrant 17. En effet, comme on peut le voir plus clairement sur la figure 9, le rebord rentrant 17 s'étend jusqu'au pied de la surface de butée 14 qui se prolonge à son extrémité supérieure par la surface 13 qui définit le sommet du créneau. Le rebord rentrant 17 est également interrompu dans une zone qui est située de manière diamétralement opposée à l'ouverture 12 pour une raison qui sera donnée ci-après. D'autre part, le rebord rentrant 17 définit également deux fenêtres 16 qui sont situées de manière diamétralement opposée et décalée par rapport à l'ouverture 12 de 90° comme on peut le voir sur la figure 9.

Le poussoir 2 comprend une partie principale sensiblement cylindrique 22 à l'extrémité inférieure de laquelle s'étend une collerette périphérique 25 sensiblement sur la majeure partie de la périphérie de la partie principale 22. Le diamètre maximal externe de la collerette 25 est quelque peu inférieur au diamètre intérieur du rebord rentrant 17 de telle sorte que la collerette périphérique 25 peut passer à travers l'ouverture définie par le rebord rentrant 17. A son extrémité supérieure, la partie centrale 22 définit une surface 20, qui se raccorde à la partie centrale 22 en formant une rainure d'encliquetage annulaire 21. La partie principale 22 est également formée avec un embout de distribution 23 qui s'étend latéralement à partir de la partie principale 22 comme on peut le voir par exemple sur la figure 3. Cet embout de distribution 23 définit un orifice de distribution 24 qui peut optionnellement être équipé d'un gicleur (non représenté), selon le type de produit fluide à distribuer. L'embout de distribution 23 définit un conduit interne qui fait communiquer l'orifice de distribution 24 avec un logement de réception 28 destiné à recevoir la tige d'actionnement de l'organe de distribution. Ainsi, et de manière tout à fait classique, la distribution du produit fluide s'effectue simplement en appuyant sur le poussoir 2 de manière à enfoncer la tige d'actionnement dans l'organe de distribution. Il s'agit là de techniques tout à fait conventionnelles qui ne seront pas plus amplement expliquées. De manière diamétralement opposée à l'embout 23, la partie principale 22 définit un contre-fort 26 qui présente une surface supérieure d'appui dont la fonction sera donnée ci-après.

Selon une caractéristique particulièrement intéressante, le corps fixe 1 et le poussoir 2 sont moulés d'une seule pièce dans la forme représentée sur la figure 3, c'est-à-dire avec la collerette périphérique 25 s'étendant sensiblement dans le même plan que le rebord rentrant 17. L'embout de distribution 23 est alors disposé juste au-dessus de l'échancrure 12 sans y pénétrer. Comme on peut le voir sur la figure 9, le poussoir 2 est relié au corps 1 par des ponts de matière 27, ici au nombre de quatre, qui relient le rebord rentrant 17 à la collerette périphérique 25. Ainsi, à la sortie du moule, le corps 1 et la pièce 2 ne constituent qu'une seule et même pièce reliés par les ponts de matière. Pour permettre au poussoir 2 de se positionner à l'intérieur du corps fixe 1 comme représenté sur les figures 1 et 2, il suffit de séparer le poussoir 2 du corps 1 au niveau des ponts de matière 27 qu'il suffit de casser en exerçant une pression suffisante sur la surface d'extrémité 20 du poussoir 2. Les ponts de matière peuvent également être déchirés ou découpés à l'aide d'un outil. La totalité des ponts de matière 27 doit être rompue pour que le poussoir 2 puisse venir en position appropriée à l'intérieur du corps fixe 1. Le poussoir 2 n'est alors plus du tout relié au corps fixe 1. Une fois en position à l'intérieur du corps fixe 1, comme représenté sur les figures 1 et 2, le poussoir 2 est fixe en rotation par rapport au corps 1, du fait que l'embout de distribution 23 est engagé à l'intérieur de l'échancrure 12 formée dans la tourette 10 du corps fixe 1. Le poussoir 2 ne peut alors effectué qu'un mouvement translatif axial vertical sur le dessin par rapport au corps 1.

Dans le mode de réalisation représenté sur les dessins, le poussoir est relié au corps par des ponts de matière cassants. On peut également envisager, à la place de ces ponts cassants, une ou plusieurs liaisons de matière déformables, par exemple par étirage, élongation ou flexion, qui ne seront pas détruites lors de l'assemblage de la tête. Ces liaisons, après déformation, doivent permettre au poussoir de se déplacer axialement translativement par rapport au corps, comme précédemment décrit, avec le même degré de liberté.

Un tel ensemble de tête de distribution, comprenant un tel corps 1 et un tel poussoir, peut être monté sur un réservoir équipé d'une pompe ou d'une valve. L'embase de fixation 11 du corps 1 doit être montée sur le récipient ou une valve, alors que le logement de réception 28 du poussoir 2 doit être monté sur la tige d'actionnement de la pompe ou de la valve. Ceci peut par exemple être effectué en deux étapes, une première étape consistant à monter le corps 1 sur le récipient, et une deuxième étape consistant à appuyer sur la surface 20 du poussoir 2 jusqu'à ce que les ponts de matière 27 cèdent, séparant ainsi le poussoir 2 du corps 1, qui peut alors s'engager avec son logement de réception sur la tige d'actionnement de la pompe ou de la valve et avec son embout de distribution 23 dans l'échancrure 12 de la tourette 10 du corps fixe 1. L'ensemble formé par le poussoir 2 et le corps 1 reliés ensemble peut être conservé jusqu'au montage de la tête sur un récipient. Il peut donc être amené sur le récipient dans sa forme encore unitaire, ce qui simplifie les opérations de montage.

Bien que le poussoir 2 et le corps 1 tels que décrits ci-dessus peuvent être utilisés en tant que tête de distribution à monter sur un récipient équipé d'une pompe ou d'une valve, il est avantageux et intéressant selon l'invention de compléter cet ensemble de distribution avec une cloche 3 qui vient coiffer le poussoir 2 ainsi que le corps 1, au moins partiellement au niveau de la tourette 10.

De manière générale, la cloche 3 se présente sous la forme d'un capuchon avec une paroi d'extrémité supérieure 30 qui définit une surface d'appui sur laquelle on exerce une pression à l'aide d'un ou plusieurs doigt(s). En outre, la cloche 3 définit une jupe périphérique 31 qui s'étend vers le bas. Le diamètre intérieur de la jupe 31 doit être quelque peu supérieur au diamètre supérieur de la tourette 10 du corps 1 de manière à pouvoir se déplacer librement dessus, et de préférence, pour des raisons esthétiques, le diamètre extérieur de la jupe 31 est sensiblement égal au diamètre extérieur de l'embase de fixation 11 du corps 1 de manière à lui conférer une certaine continuité de forme cylindrique. Une ouverture 32 est ménagée dans la jupe périphérique 31 qui peut être positionnée de telle sorte qu'elle soit parfaitement centrée sur l'orifice de pulvérisation 24 du poussoir 2, comme on peut le voir sur la figure 1.

La cloche 3 a principalement pour fonction de verrouiller le poussoir 2 de sorte qu'il ne peut plus se déplacer axialement dans le corps 1. Pour ce faire, la cloche est montée rotative sur le poussoir de manière à pouvoir tourner entre au moins une position de verrouillage dans laquelle la cloche empêche tout déplacement axial du poussoir par rapport au corps et une position déverrouillée de distribution dans laquelle le poussoir peut être déplacé axialement par rapport au corps. Dans la forme de réalisation utilisée pour illustrer l'invention, la tête de distribution définit deux positions de verrouillage de part et d'autre de la position déverrouillée de distribution. Pour permettre la rotation de la cloche 3 sur le poussoir 2, la cloche définit une bague d'encliquetage 33 qui s'étend vers le bas en définissant intérieurement un cordon d'encliquetage saillant adapté à coopérer avec la rainure d'encliquetage 21 ménagée sur le poussoir 2 en-dessous de la surface d'extrémité 20. Cette liaison par encliquetage doit permettre un assujettissement solide du poussoir 2 à la cloche 3 tout en permettant à la cloche 3 de tourner par rapport au poussoir 2 sans frottement excessif.

La cloche 3 peut donc ainsi tourner sur le poussoir 2 de manière à masquer et démasquer sélectivement l'orifice de distribution 24 du poussoir 2. Sur la figure 2, bien que l'orifice de distribution 24 soit visible du fait que la cloche est partiellement découpée, il est en réalité masqué par la jupe périphérique 31 de la cloche puisque l'ouverture 32 est décalée sur la gauche de l'orifice de distribution 24, comme on peut le voir sur la figure 2. L'orifice est alors masqué par la jupe 31.

En outre, la cloche 3 est assujettie au corps 1 par l'intermédiaire de segments d'encliquetage 35 qui s'étendent vers le bas à partir de la surface d'appui 30 et comprennent à leur extrémité inférieure un cordon d'encliquetage qui fait saillie vers l'extérieur. Ces segments d'encliquetage 35 sont disposés de manière concentrique à la douille d'encliquetage 33 et décalés de 90° par rapport à l'ouverture 32 comme on peut le voir sur la figure 10. Ce segmets d'encliquetage 35 sont adaptés à coopérer par encliquetage avec le bord interne du rebord rentrant 17 défini par le corps fixe 1 comme on peut le voir sur la figure 11b. Par cette liaison par encliquetage, la cloche 3 est assujettie de manière libre en rotation au corps fixe 1. Le poussoir 2 qui est fixe en rotation par rapport au corps fixe 1 est donc relié à ce dernier par l'intermédiaire de la cloche 3 qui peut tourner à la fois par rapport au poussoir et au corps.

La cloche 3 définit également deux brides 34 qui s'étendent vers le bas à partir de la surface d'appui 30 le long et à l'extérieur des segments d'encliquetage 35 sur une hauteur inférieure à celle des segments 35 comme on peut le voir sur la figure 6. La cloche 3 définit encore deux pattes 36 et 37, la patte 36 étant disposée à proximité de l'ouverture 32 en s'étendant à partir de la surface d'appui 30, alors que la patte 37 est disposée de manière diamétralement opposée et s'étend également à partir de la surface d'appui 30 vers le bas sur une longueur qui est supérieure à celle de la patte 36 comme on peut le voir sur la figure 8. La hauteur des brides 34 adjacentes aux segments d'encliquetage 35 est déterminée de telle sorte que leurs extrémités viennent en contact avec le rebord rentrant 17 lorsque la douille d'encliquetage 33 est encliquetée dans la rainure d'encliquetage 31 du poussoir 2 comme représenté sur la figure 2. De manière similaire, la hauteur de la patte 36 est déterminée de telle sorte qu'elle vient en appui sur la surface 13 de la tourette 10, et la hauteur de la patte 37 est telle qu'elle vient en contact avec le rebord rentrant 17 de la tourette 10. Le rebord rentrant 17 et la surface d'extrémité 13 servent donc de surfaces d'appui ou de butée pour les brides 34 et les pattes 36 et 37 de la cloche 3, en position verrouillée. Lorsque ces différentes pattes et brides sont en contact avec les surfaces 17 et 13, il n'est pas possible d'enfoncer la cloche 3 sur le corps 1 de sorte que le poussoir 2 ne peut se déplacer axialement par rapport au corps 1. La tête de distribution est alors en position de repos verrouillée (fig. 2).

Afin de limiter la rotation de la cloche 3 de part et d'autre de l'orifice de distribution 24, une des brides 34 vient en butée contre la surface 14 définie par un des créneaux formés par la tourette 10. L'orifice 32 de la cloche 3 est alors tourné de 45° par rapport à l'orifice de distribution 24 du poussoir 2. Une des deux brides 34 est alors en butée à la fois contre le rebord rentrant 17 et la paroi de butée 14 alors que l'autre bride 34 est seulement en contact avec le rebord rentrant 17. La patte 36 est en butée sur la surface 13 et l'autre patte 37 est en butée sur le rebord rentrant 17. Une position de verrouillage symétrique est définie lorsque la cloche 3 est tournée de 90° de sorte que c'est l'autre bride 34 qui vient en butée contre l'autre surface de butée 14. Les butées 14 définissent ainsi les angles maximum de part et d'autre de l'orifice de distribution que la cloche 3 peut atteindre. La tête de distribution ne peut alors pas être actionnée et l'orifice de distribution est masqué par la jupe 31.

En revanche, lorsque l'ouverture 32 est parfaitement alignée avec l'orifice de distribution 24, l'extrémité inférieure des brides 34 ne repose plus sur le rebord rentrant 17 mais est positionnée au-dessus des fenêtres 16 formées dans le rebord rentrant 17 comme on peut le voir sur la figure 9. D'autre part, la patte 36 n'est plus en appui sur la surface 13 mais est positionnée de manière centrée sur l'embout de distribution 23. De même, la patte 37 n'est plus disposée sur le rebord rentrant 17 mais sur la surface d'appui du contrefort 26 situé de manière diamétralement opposée par rapport à l'embout de distribution 23 du poussoir 2. La cloche 3 est alors en position de repos déverrouillée comme représenté sur la figure 1. Pour faciliter la mise en position de la cloche 3 en position de repos déverrouillé, il est prévu des points de centrage 231 et 261 entre lesquels les pattes 36 et 37 peuvent venir se loger. Le bon positionnement de la cloche peut ainsi être ressenti de manière tactile. Lorsque la cloche 3 est dans cette position (fig. 1), une pression sur sa surface d'appui 30 a pour effet de la faire descendre sur le corps fixe 1 en poussant le poussoir 2 auquel elle est raccordée par encliquetage, comme représenté sur la figure 2. Ceci est possible étant donné que les pattes 36 et 37 sont en contact de butée avec le poussoir 2 et que les brides 34 peuvent s'engager à l'intérieur des fenêtres 16 ménagées dans le rebord rentrant 17 du corps 1. Dans cette position, et uniquement dans cette position, l'actionnement est possible.

En pratique, la manipulation est très simple : lorsque l'ouverture 32 est en face de l'orifice de distribution 24, l'actionnement est possible, et dès que l'orifice de distribution 24 est masqué par la jupe 31, la tête de distribution est en position verrouillée.

Il sera maintenant décrit en référence aux figures 11 a, 11b et 12a, 12b, un procédé de montage d'une telle tête de distribution constitué d'un corps fixe, d'un poussoir et d'une cloche. En partant de l'ensemble monobloc constitué du poussoir 2, et du corps 1 reliés ensemble par les ponts de matière cassants 27, on commence par encliqueter la cloche 3 sur le poussoir 2 en mettant en prise la douille d'encliquetage 33 avec la rainure d'encliquetage 21. Il est important que cet encliquetage puisse être effectué sans rompre les ponts de matière 27. Une fois la cloche encliquetée, la tête de distribution est dans l'état représenté sur les figures 11a et 12a. Une pression supérieure exercée sur la surface d'appui 30 de la cloche 3 doit ensuite être appliquée de manière à faire rompre les ponts de matière 27 qui relient le poussoir 2 au corps 1. Après rupture des ponts de matière 27, la tête de distribution est dans l'état représenté sur les figures 11b et 12b, l'ouverture 32 n'étant pas forcément alignée avec l'orifice 24. En amenant ensuite l'ouverture 32 en face de l'orifice de distribution 24, la cloche 3 peut être actionnée de manière à déplacer axialement le poussoir 2 dans le corps 1. Une telle opération d'assemblage peut être effectuée lors du montage de la tête de distribution sur un récipient équipé d'une valve ou d'une pompe. On commence alors par monter le corps 1 sur le réservoir puis on encliquète la cloche 3 sur le poussoir 2 et enfin on casse les ponts de matière 27. Il est également possible d'assembler la tête en usine sans la monter sur un récipient, de sorte qu'elle peut être livrée à l'état assemblé. Il ne reste alors plus qu'à la monter sur un récipient.

Il est à noter que la tête de distribution ainsi réalisée à partir d'une pièce unique formant le poussoir 2 et le corps 1 présente un avantage intéressant en ce que la course du poussoir n'est pas limitée par une articulation quelconque reliant le poussoir au corps 1. La course du poussoir n'est limitée que par la hauteur de l'échancrure 12 ménagée das le corps fixe 1. En outre, la hauteur de l'échancrure 12 peut être modifiée de manière très simple en jouant sur la hauteur des créneaux qui la bordent. Ainsi, le poussoir 2 peut aussi bien effectuer une course faible de l'ordre de 2 à 3 mm pour des valves, qu'une course plus importante de l'ordre de 5 à 6 mm nécessaire pour l'actionnement d'une pompe.

Selon une caractéristique intéressante conférant à la tête de distribution un aspect esthétique, la surface d'appui 30 de la cloche 3 peut être percée d'une ouverture 38 (fig. 10) au travers de laquelle la surface d'extrémité 20 du poussoir 2 est visible. L'attrait esthétique est d'autant plus important que les couleurs de la cloche et du poussoir sont différentes.

Grâce au procédé de moulage en une seule pièce du poussoir et du corps, et à l'adjonction d'une cloche, il est possible de réaliser une tête de distribution en deux pièces à actionnement verrouillable.

## Revendications

1. Tête de distribution destinée à être montée sur la tige d'actionnement d'un organe de distribution, tel qu'une valve ou une pompe, ladite tête comprenant un corps fixe (1)et un poussoir (2) pourvu d'un logement de réception (28) pour la tige d'actionnement et d'un orifice de distribution (24) communiquant avec ledit logement, le poussoir étant déplaçable axialement par rapport au corps lors de l'actionnement de l'organe de distribution, **caractérisé en ce que** le corps et le poussoir sont initialement moulés d'une seule pièce.

2. Tête de distribution selon la revendication 1, dans laquelle le corps et le poussoir sont initialement reliés par des ponts de matière (27) destinés à être cassés de manière à séparer le corps du poussoir.

3. Tête de distribution selon la revendication 1, dans laquelle le corps et le poussoir sont initialement reliés par des liaisons de matière déformables permettant un déplacement axial translatif du poussoir par rapport au corps.

4. Tête de distribution selon la revendication 1, 2 ou 3, dans laquelle une cloche (3) est montée rotative sur le poussoir (2) entre au moins une position de verrouillage dans laquelle la cloche empêche tout déplacement axial du poussoir par rapport au corps et une position de distribution dans laquelle le poussoir peut être déplacé axialement par rapport au corps.

5. Tête de distribution selon la revendication 4, dans lequel la cloche (3) masque l'orifice de distribution (24) en position de verrouillage.

6. Tête de distribution selon l'une quelconque des revendications 4 et 5, dans laquelle la cloche (3) est encliquetée (33) sur le poussoir (2) tout en pouvant tourner par rapport à lui.

7. Tête de distribution selon l'une quelconque des revendications 4 à 6, dans laquelle la cloche comprend un trou (38) au niveau de la surface d'appui (30) à travers lequel le poussoir (2) est visible.

8. Tête de distribution selon l'une quelconque des revendications précédentes, dans laquelle le corps (1) comprend des moyens de guidage axial (12) pour empêcher le poussoir (2) de tourner par rapport au corps tout en lui permettant un déplacement axial translatif.

9. Procédé de fabrication d'une tête de distribution destinée à être montée sur la tige d'actionnement d'un organe de distribution, tel qu'une valve ou une pompe, ladite tête comprenant un corps fixe (1), un poussoir (2) pourvu d'un logement de réception (28) pour la tige d'actionnement et d'un orifice de distribution (24) communiquant avec ledit logement, **caractérisé par le fait que** le corps et le poussoir sont moulés d'une seule pièce.

10. Procédé de fabrication selon la revendication 9, dans lequel une cloche (3) est montée rotative sur le poussoir (2) encore relié au corps (1), une force suffisante étant ensuite exercée sur la cloche pour déplacer axialement le poussoir par rapport au corps.

## Patentansprüche

1. Abgabekopf, der dazu bestimmt ist, auf der Betätigungsstange eines Abgabeorganes, wie z.B. eines Ventils oder einer Pumpe, montiert zu werden, wobei dieser Kopf einen festen Körper (1) und einen Drücker (2) umfasst, der mit einer Aufnahmevertiefung (28) für die Betätigungsstange und einer Abgabeöffnung (24) versehen ist, die mit dieser Vertiefung in Verbindung steht, wobei der Drücker bezüglich des Körpers bei der Betätigung des Abgabeorganes in axialer Richtung verschiebbar ist, **dadurch gekennzeichnet, dass** der Körper und der Drücker zunächst als ein einziges Stück geformt beziehungsweise gegossen sind.

2. Abgabekopf nach Anspruch 1, bei dem der Körper und der Drücker zunächst durch Materialbrücken (27) verbunden sind, die dazu bestimmt sind, so gebrochen zu werden, dass der Körper vom Drücker getrennt wird.

3. Abgabekopf nach Anspruch 1, bei dem der Körper und der Drücker zunächst durch verformbare Materialverbindungen verbunden sind, die eine axiale, translatorische Verschiebung des Drückers bezüglich des Körpers ermöglichen.

4. Abgabekopf nach Anspruch 1, 2 oder 3, bei dem eine Glocke (3) auf dem Drücker (2) zwischen wenigstens einer Verriegelungsstellung, in der die Glocke jegliche axiale Verschiebung des Drückers bezüglich des Körpers verhindert, und einer Abgabestellung drehbar montiert ist, in der der Drücker bezüglich des Körpers axial verschoben werden kann.

5. Abgabekopf nach Anspruch 4, bei dem die Glocke (3) die Abgabeöffnung (24) in der Verriegelungsstellung abdeckt.

6. Abgabekopf nach einem der Ansprüche 4 und 5, bei dem die Glocke (3) auf dem Drücker (2) durch eine Rastverbindung (33) befestigt ist und sich dabei bezüglich des Drückers drehen kann.

7. Abgabekopf nach einem der Ansprüche 4 bis 6, bei dem die Glocke ein Loch (38) in Höhe der Abstützfläche (30) umfasst, durch das hindurch der Drücker (2) sichtbar ist.

8. Abgabekopf nach einem der vorhergehenden Ansprüche, bei dem der Körper (1) Einrichtungen (12) für eine axiale Führung umfasst, um zu verhindern, dass sich der Drücker (2) bezüglich des Körpers dreht und ihm dabei eine translatorische Axialverschiebung zu ermöglichen.

9. Verfahren zur Herstellung eines Abgabekopfes, der dazu bestimmt ist, auf der Betätigungsstange eines Abgabeorganes, wie z.B. eines Ventils oder einer Pumpe, montiert zu werden, wobei dieser Kopf einen festen Körper (1) und einen Drücker (2) umfasst, der mit einer Aufnahmevertiefung (28) für die Betätigungsstange und einer Abgabeöffnung (24) versehen ist, die mit dieser Vertiefung in Verbindung steht, **dadurch gekennzeichnet, dass** der Körper und der Drücker als ein einziges Stück geformt bzw. gegossen werden.

10. Verfahren zur Herstellung nach Anspruch 9, bei dem eine Glocke (3) in drehbarer Weise auf dem noch mit dem Körper (1) verbundenen Drücker (2) montiert wird, und dass danach eine ausreichende Kraft auf die Glocke ausgeübt wird, um den Drücker bezüglich des Körpers in axialer Richtung zu verschieben.

## Claims

1. A dispenser head for mounting on the actuator rod of a dispenser member such as a valve or a pump, said head comprising a stationary body (1) and a pusher (2) provided with a housing (28) for receiving the actuator rod and with a dispenser orifice (24) communicating with said housing, the pusher being axially displaceable relative to the body during actuation of the dispenser member, the head being **characterized in that** the body and the pusher are initially molded as a single piece.

2. A dispenser head according to claim 1, in which the body and the pusher are initially connected together by bridges of material (27) for breaking so as to separate the body from the pusher.

3. A dispenser head according to claim 1, in which the body and the pusher are initially connected together by links of deformable material enabling the pusher to move in axial translation relative to the body.

4. A dispenser head according to claim 1, 2, or 3, in which a bell (3) is pivotably mounted on the pusher (2) to move between at least a locking position in which the bell prevents any axial displacement of the pusher relative to the body, and a dispensing position in which the pusher can be moved axially relative to the body.

5. A dispenser head according to claim 4, in which the bell (3) masks the dispenser orifice (24) in the locking position.

6. A dispenser head according claim 4 or claim 5, in which the bell (3) is snap-fastened (33) on the pusher (2) while being free to turn relative thereto.

7. A dispenser head according to any one of claims 4 to 6, in which the bell includes a hole (38) level with the bearing surface (30) through which the pusher (2) is visible.

8. A dispenser head according to any preceding claim, in which the body (1) includes axial guide means (12) to prevent the pusher (2) from turning relative to the body, while allowing it to move in axial translation.

9. A method of fabricating a dispenser head for mounting on the actuator rod of a dispenser member such as a valve or a pump, said head comprising a stationary body (1), a pusher (2) provided with a housing (28) for receiving the actuator rod, and a dispenser orifice (24) communicating with said housing, the method being **characterized by** the fact that the body and the pusher are molded as a single piece.

10. A method of fabrication according to claim 9, in which a bell (3) is pivotally mounted on the pusher (2) while still connected to the body (1), sufficient force subsequently being exerted on the bell to cause the pusher to move axially relative to the body.
